# FASCICULE DE BREVET EUROPEEN

(11) **EP 0 435 842 B1**
(45) Date de publication et mention de la délivrance du brevet: **28.06.1995**
(21) Numéro de dépôt: 90870240.0
(22) Date de dépôt: 14.12.1990
(51) Int. Cl.: F26B 23/00

(54) **Procédé de chauffage par pompes à chaleur**
Heizverfahren mittels Wärmepumpen
Heating process using heat pumps

(30) Priorité: 22.12.1989 BE 8901374
(43) Date de publication de la demande: 03.07.1991
(73) Titulaire: Société Anonyme ECONERGIE, B-1950 Kraainem (BE)
(72) Inventeur: Thillaye du Boullay, Vincent, B-1950 Kraainem (BE)

(56) Documents cités:
- EP-A- 0 165 848
- EP-A- 0 354 892
- DE-A- 3 013 820
- DE-A- 3 319 348
- FR-A- 2 347 087
- FR-A- 2 402 844
- FR-A- 2 453 373
- US-A- 4 124 177

## Description

L'invention concerne un procédé de chauffage en milieu gazeux par deux pompes à chaleur selon le préambule de la revendication 1. Un tel procédé est connu, par exemple, du document FR-A-2 453 373 et peut être utilisé particulièrement dans les installations de séchage avec récupération de l'enthalpie de l'air extrait du séchoir, ou toute application où la récupération d'enthalpie est possible, par exemple sur des fumées.

Il existe notamment de nombreux séchoirs où la température de l'air extrait dépasse 50°C, avec la présence d'une quantité importante de vapeur d'eau qui peut atteindre 100 g/kg d'air extrait.

Or, une partie importante de l'enthalpie récupérable dans l'air extrait est dans ce cas disponible à une température relativement élevée; par exemple, si la température humide de l'air extrait est de 53°C, 60% de l'enthalpie qui est récupérable jusqu'à une température de 22°C, est en fait disponible entre 53°C et 40°C, niveau qui constitue une source de chaleur particulièrement appréciable dans le cas du procédé de chauffage par pompes à chaleur.

Actuellement dans la plupart des cas, on utilise une pompe à chaleur dont le fluide thermodynamique est soit un corps pur, soit un mélange azéotropique, pour lesquels les isobares sont aussi des isothermes.

Il importe donc de chercher par tous les moyens techniques disponibles, toute solution susceptible de réduire l'écart entre les températures extrêmes, et donc les pressions extrêmes qui sont imposées au cycle thermodynamique, afin d'améliorer le coefficient de performance qui est directement lié à l'écart entre ces pressions extrêmes.

Dans l'état actuel de la technique, le document FR-A-2 453 373 semble être le plus proche de l'invention. Il expose clairement dans la figure 2 de la planche I/6, la division de la totalité des gradients de température t₀ / t₆ et T₀ / T₆ en une série de six étages de température représentés par le dessin en escalier de l'évolution des températures des sources chaudes et froides. Dans la même figure on peut aussi remarquer la présence des flèches montrant la disposition à contre-courant des fluides externes.

La figure 1 de la même page montre que l'emploi de six pompes à chaleur pour l'ensemble des six zones des gradients de température est nécessaire afin de réaliser l'objectif de la disposition de la figure 2, à savoir de limiter les pertes d'exergies.

Le document EP-A-0 165 848 relate quant à lui l'utilisation de mélanges non azéotropiques dans des pompes à chaleur afin d'en améliorer le coefficient de performance.

Le document EP-A-0 354 892, qui constitue un document intercalaire au sens de l'article 54(3 ) CBE, décrit un échangeur à toiles métalliques susceptible d'assurer l'échange thermique entre gaz et fluide avec des écarts de température très réduits, tels que ceux indiqués dans les figures 1-c et 2 du présent brevet.

De manière à optimiser le coefficient de performance global obtenu par le procédé de chauffage défini dans le préambule de la revendication 1, on utilise comme fluides thermodynamiques des mélanges non azéotropiques, dont les compositions varient d'une pompe à chaleur à l'autre, selon les zones de température des cycles thermodynamiques.

Mais comme on pourra le constater dans l'analyse ultérieure des diagrammes de la figure 1, l'emploi avantageux de mélanges non azéotropiques impose une circulation à contre-courant du fluide thermodynamique et du fluide externe, en respectant tout au long de l'échange, un faible écart entre la température du fluide thermodynamique et la température du fluide externe.

La solution de ce problème particulièrement délicat lorsque le ou les fluides externes sont des gaz, par exemple de l'air dans le cas des séchoirs, est apportée par les échangeurs à toiles métalliques, objet de la demande de brevet européen EP-A-0 354 892 déposée par Econergie, échangeurs qui sont parfaitement capables de réaliser ces échanges dans les conditions imposées.

Ces échangeurs disposent d'une caractéristique importante, à savoir de conserver un bon coefficient d'échange même à faible vitesse de passage des gaz, tout en fonctionnant avec de faibles pertes de charge.

Ils sont particulièrement aptes à réaliser un échange efficace à contre-courant, en implantant la surface d'échange nécessaire en un nombre de panneaux en quantité suffisante, et en adaptant une structure des toiles telle que l'écart entre la température des gaz et du fluide thermodynamique en changement d'état, puisse être réduite à quelques degrés, par exemple 2°C, voire 1,5°C.

La combinaison des trois moyens A), B) et C) de la revendication 1 est susceptible de donner un résultat remarquable dans de nombreuses installations de séchage, lesquelles dans leur ensemble, utilisent environ 20% de l'énergie fossile consommée par l'industrie.

Il est important de remarquer que le progrès très substantiel apporté par la combinaison de ces trois moyens, résulte en fait pour chacun de ces moyens, de la recherche d'une meilleure valorisation de l'exergie de l'enthalpie disponible dans le ou les fluides externes où l'enthalpie est récupérée, et simultanément, d'économies d'exergie dans les apports d'enthalpie aux fluides externes des sources chaudes.

En faisant intervenir le niveau de température où l'enthalpie est récupérée dans la source froide, ou apportée à la source chaude, l'exergie permet de mesurer la qualité de ces enthalpies.

Dans le procédé objet de la présente invention, la combinaison de ces trois moyens permet aux pompes à chaleur de mieux remplir leur fonction qui est de relever l'exergie d'enthalpies récupérées à des températures plus basses que celles de leur utilisation. Mais simultanément, le travail de compression apporte un complément inévitable d'enthalpie coûteux que le procédé permet de réduire fortement par le biais de faibles taux de compression, en évitant tout gaspillage d'exergie.

Au même titre que l'air extrait des séchoirs, les fumées de toute installation de chauffage au gaz naturel, grâce à leur forte teneur en vapeur d'eau - les fumées de la combustion neutre du méthane ont la même teneur en eau que de l'air saturé d'humidité à 57°C- se prêtent particulièrement bien à une récupération non seulement de la marge existant entre les pouvoirs calorifique supérieur et inférieur, soit par exemple 9,8 - 8,8 = 1 kWh/m³ pour les gaz de Groeningen, mais aussi de la fraction du rendement sur pouvoir calorifique inférieur que l'installation de chauffage n'a pas pu récupérer.

En saturant éventuellement en vapeur d'eau les fumées de ces installations par transformation de leur chaleur sensible en chaleur latente, et en éliminant simultanément à contre-courant toute impureté majeure dans une tour équipée de corps de remplissage et arrosée d'eau en renouvellement permanent par l'adjonction des condensats des évaporateurs des deux pompes à chaleur, on obtient un gaz saturé d'humidité dont les caractéristiques sont très voisines de celles de l'air extrait d'un séchoir.

Une telle installation peut par exemple, être utilement envisagée derrière des chaudières au gaz naturel suffisamment importantes équipant des chauffages d'immeubles, car elle apporte l'avantage très important vis-à-vis des chaudières à condensation, d'améliorer fortement le taux de récupération d'enthalpie quelle que soit la température des retours, et de porter au niveau généralement requis de 70°C ou plus si nécessaire la totalité de l'enthalpie récupérée.

En particulier dans les installations de chauffage urbain qui ne sont en général pas équipées de turbines à contre-pression pour produire simultanément de l'électricité, il suffirait de prévoir une légère surchauffe de la vapeur produite dans la chaudière, pour donner à la vapeur vive le très faible complément d'énergie vis-à-vis de l'énergie globale mise en oeuvre, qui serait requis pour alimenter deux petites turbines à contre-pression, couplées sur les compresseurs, pour apporter à ceux-ci l'énergie mécanique qui serait d'ailleurs finalement récupérée par les condenseurs des pompes à chaleur, mais il est vrai, avec une exergie fortement réduite.

Par variation de la vitesse des turbines, la puissance de l'installation serait aisément ajustable en parallèle avec la puissance demandée à la chaudière; il est vraisemblable qu'une valorisation même partielle du pouvoir calorifique supérieur, permettra d'amortir très rapidement le coût de l'installation, amortissement qui sera cependant sensible à la température de retour des condensats.

Les diagrammes de la figure 1 donnent pour une température humide de 53°C de l'air extrait d'un séchoir qui représente une excellente source froide, une image très représentative de la part prise par chacun de ces moyens dans la valorisation de l'exergie de l'enthalpie récupérée.

Des diagrammes semblables auraient pu être établis pour l'apport d'enthalpie à l'air de séchage, mais la diversité des méthodes et des températures de l'air utilisé dans les séchoirs est telle qu'il n'est pas possible d'envisager valablement un cas particulier; cependant les diagrammes auraient des allures semblables à ceux qui sont présentés pour la récupération sur l'air extrait, diagrammes qui à la seule exception de la variation de la température humide de l'air extrait, sont identiques pour tous les séchoirs.

Dans le diagramme 1-a de la figure 1 qui correspond à l'emploi d'une pompe à chaleur unique, l'aire hachurée est relative à de l'enthalpie dont l'exergie croissante entre 23°C et 53°C, n'a été en fait valorisée qu'au niveau exergétique de 23°C.

Ce diagramme correspond à l'emploi d'un corps pur ou d'un mélange azéotropique comme fluide thermodynamique.

Dans le diagramme 1-b qui correspond à l'emploi de deux pompes à chaleur thermodynamiquement indépendantes, utilisant les mêmes fluides thermodynamiques que les précédents, on constate que la zone importante du rectangle non hachuré, est relative à une part notable de l'enthalpie dont on a évité de perdre l'exergie grâce à l'emploi de deux pompes à chaleur thermodynamiquement indépendantes; toute l'enthalpie de cette zone est récupérée par la deuxième pompe à chaleur avec l'exergie qui lui est propre depuis le niveau de 40°C, au lieu de seulement 23°C dans le diagramme 1-a.

Pour les deux pompes à chaleur du diagramme 1-b, l'écart final entre la température de l'air sortant de l'évaporateur, et celle du fluide thermodynamique entrant dans l'évaporateur, est supposé réduit à 2°C, soit un pincement relativement faible; par contre, à l'autre extrémité de ces circuits d'échange, ces écarts restent importants, 53°C - 39,5°C = 13,5°C et 41,5°C - 23°C = 18,5°C, ce qui permet d'employer dans la plus grande partie des évaporateurs, des échangeurs relativement peu performants.

Le diagramme 1-c de la figure 1 est relatif à l'utilisation de mélanges non azéotropiques comme fluide thermodynamique, et à l'emploi d'échangeurs performants, tels que les échangeurs à toiles métalliques dans le cas où les fluides externes sont des gaz, échangeurs mentionnés ci-avant qui permettent en fonctionnant à contre-courant, de valoriser pleinement le fait que les isobares d'évaporation (et de condensation) ne sont plus des isothermes, et que ces isobares peuvent couvrir des plages de températures supérieures à 15°C.

On remarque dans ce diagramme 1-c que les zones hachurées ne correspondent pratiquement plus qu'à l'exergie minimum qui est nécessaire pour assurer avec un pincement faible de 2°C, le transfert d'enthalpie au cours des échanges successifs entre l'air extrait et le fluide thermodynamique des deux pompes à chaleur.

Le même principe de valorisation maximum de l'exergie de l'enthalpie de condensation des mélanges non azéotropiques tout au long de l'échange à contre-courant, par le biais d'un pincement très réduit entre la température du fluide thermodynamique et celle de l'air chauffé par les pompes à chaleur, doit être soigneusement respecté.

Les dispositions adoptées, et l'ensemble des trois moyens mis en oeuvre, apportent donc la solution thermodynamiquement optimale que l'on peut réaliser, et qui est de nature à procurer un excellent coefficient de performance.

L'emploi de deux pompes à chaleur thermodynamiquement indépendantes implique évidemment l'emploi de deux compresseurs et deux détendeurs, fournissant ensemble la même puissance thermique, tout en consommant une puissance mécanique totale fortement réduite vis-à-vis de celle qu'exigerait l'emploi d'une seule pompe à chaleur.

De même, la nécessité d'assurer avec un pincement faible, un échange à contre-courant suivant l'évolution des températures de condensation et d'évaporation des mélanges non azéotropiques, conduit à prévoir des échangeurs largement dimensionnés susceptibles d'assurer ce pincement faible.

Mais l'importance du progrès apporté par la combinaison de ces trois moyens permet non seulement de compenser la charge de l'amortissement et du financement du surcoût de l'investissement, mais aussi de réaliser simultanément une économie très substantielle dans l'exploitation de ce procédé de chauffage par deux pompes à chaleur thermodynamiquement indépendantes.

L'invention exposée ci-avant sera mieux comprise à l'aide d'une réalisation non limitative se rapportant à un procédé de séchage correspondant aux conditions thermiques de séchoirs existants.

La figure 2 représente l'évolution en fonction des enthalpies transférées, des températures des mélanges non azéotropiques figurées en traits continus, tandis que celles de l'air extrait et celles de l'air de séchage sont figurées en traits interrompus, les flèches représentant les transferts d'enthalpie.

L'air extrait du séchoir, lavé et saturé d'eau à 53°C, pénètre en 1 dans l'évaporateur 2 de la pompe à chaleur B, avec une enthalpie de 319 kJ/kg d'air sec; l'air y est refroidi avec une forte récupération de chaleur latente de condensation de la vapeur d'eau, mais avec une diminution relativement modérée de sa température entre 53°C et 41,5°C à la sortie de l'évaporateur en 3. Son enthalpie est par contre fortement réduite de 319 à 179 kJ/kg d'air sec, soit un prélèvement de 140 kJ/kg d'air sec.

L'air extrait pénètre alors directement dans l'évaporateur 4 de la pompe à chaleur A qu'il quitte en 5 à 25°C. Son enthalpie est réduite de 179 à 76 kJ/kg d'air sec, soit un prélèvement de 103 kJ/kg d'air sec.

Le mélange non azéotropique détendu dans la pompe à chaleur A s'évapore à contre-courant entre 23°C et 39,5°C dans l'évaporateur 4, avant d'être aspiré par le compresseur 6. Dans le condenseur 7, la condensation du mélange non azéotropique a lieu entre 66°C et 46°C; elle est suivie d'un sous-refroidissement 8 jusqu'à 33°C par échange à contre-courant avec l'air frais entrant à 20°C dans le condenseur 7 pour en sortir à 64°C.

Après passage dans le détendeur 9 de la pompe à chaleur A, le mélange non azéotropique réchauffé à contre-courant dans l'évaporateur 4, devient entièrement gazeux en passant de 23°C à 39,5°C.

De même dans la pompe à chaleur B, thermodynamiquement indépendante de la pompe à chaleur A, le mélange non azéotropique est aspiré gazeux par le compresseur 10 à 51°C; dans le condenseur 11, il devient entièrement liquide entre 76°C et 58°C, tandis que l'air est réchauffé de 56°C à 74°C.

Le détendeur 12 alimente l'évaporateur 2 à une température de 36°C, tandis que l'air quitte cet évaporateur à 41.5°C.

On peut apprécier les progrès que permet la présente invention en comparant les écarts entre les températures du mélange non azéotropique qui déterminent les niveaux de pression de condensation et d'évaporation, à savoir 76°C - 51,5°C = 25°C et 66°C - 39,5°C = 26,5°C au lieu de 76°C - 39.5°C = 36,5°C en utilisant une seule pompe à chaleur avec un mélange non azéotropique,ou 76°C - 23°C = 53°C pour une seule pompe à chaleur utilisant selon la technique généralement employée actuellement, des corps purs ou des mélanges azéotropiques.

De plus, le taux de récupération de l'enthalpie de l'air extrait est voisin de 90% dans le cas de ce séchoir.

Ces constatations permettent d'escompter de fortes améliorations du coefficient de performance global qui pourra atteindre un niveau exceptionnel par l'utilisation de deux pompes à chaleur thermodynamiquement indépendantes, de mélanges non azéotropiques comme fluides thermodynamiques, et d'échangeurs du type à toiles métalliques fonctionnant à contre-courant.

## Revendications

1. Procédé de chauffage en milieu gazeux par pompes à chaleur comprenant :
A) L'emploi de deux pompes à chaleur thermodynamiquement indépendantes, pour lesquelles les sources chaudes et froides des fluides externes communs aux deux pompes à chaleur, sont séparées en deux zones de manière à mettre en relation dans la première pompe à chaleur, I'évaporateur installé dans la zone la plus froide de la source froide, avec le condenseur de la même pompe à chaleur installé dans la zone la plus froide de la source chaude, et dans la deuxième pompe à chaleur, I'évaporateur installé dans la zone la plus chaude de la source froide avec le condenseur installé dans la zone la plus chaude de la source chaude, ledit procédé étant caractérisé par :
B) l'utilisation d'un mélange non azéotropique comme fluide thermodynamique, et par
C) l'utilisation d'échangeurs à toiles métalliques pour le transfert d'enthalpie entre le mélange non azéotropique et le ou les fluides externes, au moins un de ces fluides externes étant un gaz.

2. Procédé de chauffage selon la revendication 1, caractérisé par l'utilisation d'échangeurs à l'évaporation et / ou à la condensation du type à toiles métalliques fonctionnant à contre-courant.

3. Procédé de chauffage selon les revendications 1 et 2, caractérisé en ce que les ensembles de pompes à chaleur sont utilisés pour les installations de séchage avec récupération de l'enthalpie de l'air extrait.

## Patentansprüche

1. Verfahren zum Heizen in gasförmiger Umgebung durch Wärmepumpen, umfassend:
A) die Verwendung von zwei thermodynamisch voneinander unabhängigen Wärmepumpen, bei denen die warmen und kalten Quellen der für die zwei Wärmepumpen gemeinsamen externen Fluids derart in zwei Zonen unterteilt sind, daß bei der ersten Wärmepumpe der in der kältesten Zone der kalten Quelle installierte Verdampfer mit dem in der kältesten Zone der warmen Quelle installierten Kondensator derselben Wärmepumpe in Verbindung gebracht wird, und bei der zweiten Wärmepumpe der in der wärmsten Zone der kalten Quelle installierte Verdampfer mit dem in der wärmsten Zone der warmen Quelle installierten Kondensator in Verbindung gebracht wird, wobei das Verfahren gekennzeichnet ist durch:
B) die Verwendung eines nicht-azeotropen Gemischs als thermodynamisches Fluid, und
C) die Verwendung von Austauschern mit Metallgeweben für den Enthalpietransfer zwischen dem nicht-azeotropen Gemisch und dem oder den externen Fluids, wobei mindestens eines dieser externen Fluids ein Gas ist.

2. Verfahren zum Heizen gemäß Anspruch 1, gekennzeichnet durch die Verwendung von nach dem Gegenstromprinzip arbeitenden Austauschern mit Metallgeweben bei der Verdampfung und/oder der Kondensation.

3. Verfahren zum Heizen gemäß Anspruch 1 und 2, dadurch gekennzeichnet, daß die Wärmepumpeneinheiten für die Trocknungsanlagen mit Rückgewinnung der Enthalpie der ausströmenden Luft verwendet werden.

## Claims

1. Gas environment heating process through heat pumps comprising the following steps of :
A) using two thermodynamically-independant heat pumps, for which the hot and cold sources of external fluids common for both heat pumps are separated into two zones so as to put into relationship, in the first heat pump, the vaporizer arranged in the colder zone of the cold source with the condenser of the same pump arranged in the colder zone of the hot source, and in the second heat pump, the vaporizer arranged in the hotter zone of the cold source with the condenser arranged in the hotter zone of the hot source, said process being characterized by :
B) the use of a non azeotropic mixture as a thermodynamical fluid, and
C) the use of wire mesh exchangers for an enthalpy transfer between the non azeotropic mixture and the external fluid(s), at least one of those fluids being a gas.

2. Heating process according to claim 1, characterized by the use of vaporization and/or condensation exchangers of a wire mesh type operating at counter-flow.

3. Heating process according to claims 1 and 2, characterized in that the heat pump assemblies are used for drying units where the enthalpy of the extracted air is recovered.
